# EUROPÄISCHE PATENTSCHRIFT

(11) **EP 0 617 805 B1**
(45) Veröffentlichungstag und Bekanntmachung des Hinweises auf die Patenterteilung: **13.03.1996**
(21) Anmeldenummer: 92921874.1
(22) Anmeldetag: 16.10.1992
(51) Int. Cl.: G04C 3/00, G04B 45/04

(54) **ELEKTRONISCHE ANALOGNEBENUHR MIT ZEIGERLÄNGEN ZWISCHEN 250 UND 600 MM**
ELECTRONIC ANALOG SECONDARY CLOCK WITH HANDS BETWEEN 250 AND 600 MM LONG
HORLOGE SECONDAIRE ANALOGIQUE ELECTRONIQUE AVEC DES AIGUILLES DE LONGUEUR COMPRISE ENTRE 250 ET 600 MM

(43) Veröffentlichungstag der Anmeldung: 05.10.1994
(73) Patentinhaber: HUBER, Franz, D-86956 Schongau (DE)
(72) Erfinder: HUBER, Franz, D-86956 Schongau (DE)
(74) Vertreter: Grättinger & Partner
(86) Internationale Anmeldenummer: DE9200902
(87) Internationale Veröffentlichungsnummer: WO9409413

(56) Entgegenhaltungen:
- DE-A- 3 918 637
- GB-A- 2 246 217
- US-A- 1 107 947

## Beschreibung

Elektronische Analognebenuhr mit Zeigerlängen zwischen 250 und 600 mm.

Die Erfindung betrifft die Weiterentwicklung elektronischer Analognebenuhren nach dem Oberbegriff der Patentansprüche, insbesonders nach Patent DE 39 18 637 C2 (Hauptpatent) und Patent DE 40 16 444 C2 (Zusatzpatent).

Die aus den beiden Patentschriften bekannten Analognebenuhren erhalten ihre Antriebsenergie für die Zeitfortschaltung aus je einem im Minuten- und Stundenzeiger integrierten elektronischen Schrittschaltwerk.

Aufgabe der Erfindung ist die konstruktive Vereinfachung des Antriebsystems durch Einsatz eines einzigen Schrittschaltwerks für die Zeitfortschaltung des Minuten- und Stundenzeigers. Diese Aufgabe wird durch die in den Patentansprüchen angegebene Konstruktion gelöst. Die Vorteile der Erfindung sind darin zu sehen, daß bei Zeigerlängen zwischen 250 und 600 mm das Schrittschaltwerk für den Antrieb des jeweiligen Stundenzeigers entfällt, wodurch der Aufbau der elektronischen Analognebenuhren konstruktiv vereinfacht und eine Kostenminderung des Produkts erzielt wird. Für elektronische Analognebenuhren mit 1200 mm Zifferblattdurchmesser ergeben sich weitere Vorteile dadurch, daß sich die komplette, anschlußfertige Funktionseinheit, bestehend aus Schutzgehäuse, Antrieb- und Zeigerwerksystem, auf einfache Weise vor Ort auf Putz montieren läßt, was gleichfalls für die Wandmontage des Zeitmarkenreifs Gültigkeit hat; daß durch den Wegfall einer aufwendigen, sichterschwerenden Verglasung in Werk-, Sport- und Großmarkthallen die genaue Zeitinformation auf große Entfernung und bei Sicht aus spitzem Winkel gewährleistet ist, wozu auch die sogenannte "schleichende Minute" beiträgt, deren Zeitintervalle von Viertelminuten gut zu unterscheiden sind.

Im folgenden wird anhand von Zeichnungen der Gegenstand der Patentanmeldung beschrieben. Figur 1 zeigt im Maßstab 1:1, im Querschnitt,die vollständige Funktionseinheit der elektronischen Analognebenuhr ∅ 540 mm mit Zentral-Sekundenanzeige. Im Zentrum der Grundplatte (1) ist die Rohrachse (2) verschraubt, um die auf den beiden Kugellagern (4) und (5) der Minutenzeiger (3) rotiert, auf dessen Antriebsarm das Schrittschaltwerk (6) sowie die Metallbrücke (10) angebracht ist, in der, zentrisch zur Minutenachse (11) des Schrittschaltwerks (6), das Kugellager (9) sitzt, in dessen Kernzylinder ein Metallzylinder mit einer Metallschiene (8) festsitzt, die das Exzenterhebelgewicht (7) trägt, an ihrem unteren Ende wandseitig abgewinkelt, zu einer Gabel (13) geformt ist, die eine Metallschiene (12) umfaßt, die ihrerseits auf dem Ende der Minutenwelle (11) befestigt ist und den Minutenzeiger in einer Stunde in eine Umdrehung bringt. Die Übertragung der Sekundenimpulse erfolgt, ausgehend vom einen Pol des Impulsgenerators, über einen Draht zur elektrisch leitenden Masse der Rohrachse (2), über das wandseitige Kugellager (5), von dessen Lagerzylinder über einen Draht zum einen Pol des Schrittschaltwerks (6), von dessen anderem Pol über einen Draht zum Lagerzylinder des raumseitigen Kugellagers (4), dessen Kernzylinder auf einem gegen die Rohrachse (2)isolierten Kontaktring sitzt, der seinerseits über einen durch das Innere der Rohrachse (2)-geführten Draht mit dem anderen Pol des Impulsgenerators verbunden ist. Das wandseitig auf dem Minutenzeiger (3), zentrisch zur Rohrachse (2) befestigte Minutentrieb (22) greift in das auf dem Montageblock (24) mit Sitz auf der Rohrachse (2), leichtgängig gelagerte Wechselradgetriebe (23), dessen Wechseltrieb in das auf dem Stundenzeigerschaft (14) raumseitig befestigte Stondenrad (15) eingreift und den auf der Rohrachse (2) kugelgelagerten Stundenzeigerschaft (14) mit dem Balance-Ausgleichsgewicht (16) und seiner raumseitig abgewinkelten Verlängerung (17) nebst Stundenzeigerspitze (18) im Untersetzungsverhältnis 12:1 in eine Umdrehung in 12 Stunden bringt. Die Vorbalancierung des Minutenzeigers (3) erfolgt durch das auf dem Zeigerschaft angebrachte Festgewicht (25). Die vertikale Feinjustierung erfolgt durch das auf der Raumseite des Schrittschaltwerks (6) befestigte, in beide Querrichtungen mit Reibung verstellbare Gewicht (27), die horizontale Justierung durch das in Längsrichtung auf dem Minutanzeigerschaft mit Reibung verstellbare Gewicht (26). Die Minutenzeigerspitze (20) sitzt auf der am Minutenzeigerschaft (3) befestigten, raumseitig abgewinkelten Verlängerung (21). Der Stunden-Zeitmarkenreif (19) sitzt auf drei Abstandspfeilern, die ihrerseits mit der Grundplatte (1) fest verbunden sind. Das Sekundenanzeige-Modul, bestehend aus dem Schrittschaltwerk (28), dem von diesem angetriebenen Sekundenzeiger und dem Sekunden-Zeitmarkenblatt, ist auf dem raumseitigen Ende der Rohrachse (2), im Zentrum des Stunden-Zeitmarkenblatts (19), mittels Flansch mit Feststellschraube befestigt, wobei der elektrische Anschluß des Schrittschaltwerks (28) an die Nebenuhrenlinie über eine kleindimensionierte zweidrähtige Leitung erfolgt, die durch das Innere der Rohrachse (2) geführt ist.

Elektronische Analognebenuhr mit Minuten- und Stundenzeiger großer Zeigerlänge.

Figur 2 zeigt im Maßstab 1:1 im Querschnitt die vollständige Funktionseinheit der elektronischen Analognebenuhr ∅ 1200 mm. Im Zentrum der kreisrunden Grundplatte (1) sitzt der Kunststoffzylinder (2), fest verbunden mit dem Montageblock (3), der seinerseits wandseitig auf der Grundplatte (1) aufgeschraubt ist. In den Nadellagern (4) und (5) dreht sich leichtgängig das Stundenrohr (6), das am raumseitigen Ende den Stundenzeiger (7) und am wandseitigen Ende das Stundenrad (8) trägt. Die Minutenachse (9) rotiert kugelgelagert im Stundenrohr (6), trägt am raumseitigen Ende den Minutenzeiger (10) und antriebseitig das Minutentrieb(11), das an der elektrisch leitenden Metallschiene (12) befestigt ist, die ihrerseits über einen Metallflansch mit Feststellschraube mit der Minutenachse (9) elektrisch verbunden ist. Das Minutentrieb (11) greift in das Wechselradgetriebe (13/14), das seinerseits im Montageblock (3) leichtgängig gelagert ist und das Stundenrad (8) im Untersetzungsverhältnis 12:1 antreibt. Das Schrittschaltwerk (15) ist auf der Metallschiene (12) befestigt. Zur Entlastung der Minutenachse(16) des Schrittschaltwerks (15) ist das Exzenterhebelgewicht (17) über eine Metallschiene mit dem Metallzylinder (18) verbunden, der im Kernzylinder des Kugellagers (19) festsitzt, dessen Lagerzylinder von der Metallbrücke (20) getragen wird, die ihrerseits mit der Metallschiene (12) verschraubt ist. Auf der Minutenachse (16) des Schrittschaltwerks (15), die durch den Metallzylinder (18) berührungsfrei hindurchragt, ist die Führungsgabel (21) aufgeschraubt, die ihrerseits die Metallschiene des Exzenterhebelgewichts (17) umfaßt. Die Übetragung der polwechselnoen Sekundenimpulse auf das Schrittschaltwerk (15) erfolgt über den kugelgelagerten, auf der Minutenachse (9)aufgesetzten Kontaktblock aus Isoliermaterial (22), in dem vom Lagerzylinder des wandseitigen Kugellagers (23) eine elektrisch leitende Verbindung zum einen Pol des Impulsgenerators führt und der Kernzylinder auf der elektrisch leitenden Minutenachse (9) aufsitzt, die ihrerseits über die Metallschiene (12) mit dem einen Pol des Schrittschaltwerks (15) elektrisch verbunden ist. Der andere Pol des Schrittschaltwerks (15) hat über einen isolierten Draht mit einem Metallzylinder Verbindung, der gegen die Minutenachse (9) elektrisch isoliert ist und im Kernzylinder des raumseitigen Kugellagers (24) festsitzt. Der Lagerzylinder des Kugellagers (24) ist über eine isolierte Leitung mit dem anderen Pol des Impulsgenerators verbunden. Zeigerschaft und -Spitze des Stundenzeigers (7) sind mit dem Gegengewicht (25) ausbalanciert. Das halbkreissegmentförmige Justiergewicht (26) des Minutenzeigers (10) ist auf der kreisförmigen Metallplatte (27) mit Reibung drehbar vernietet und ermöglicht die vertikale Feinjustierung des Minutenzeigers (10). Durch die kreisrunde Scheibe (28) ist das Justiergewicht (26) raumseitig optisch uerdeckt. Die horizontale Feinjustierung des Minutenzeigers (10) erfolgt auf dem Zeigerschaft an der Rückseite der Zeigerspitze durch Verschieben des Justiergewichts (29), das auf der mit Federdruck am Zeigerschaft des Minutenzeigers (10) anliegenden Gleitspange (30) befestigt ist. Figur 3 zeigt im verkleinerten Maßstab 1:3 in Vorder- und Seitenansicnt das Schutzgehäuse (31), in dem drei Abstandsbolzen (32/33/34) für die Montage der Grundolatte (1) mit der vollständigen, anschlußfertigen Funktionseinheit eingeschraubt sind. Der zweipolige Doppelstecker (36) am Boden des Schutzgehäuses (31) ermöglicht im Innern die Steckverbindung zum Kontaktblock (22) und nach außen zum Anschluß an die Nebenuhrenlinie. Durch aie beiden Bohrungen (35) im Boden des Schutzgehäuses (31) erfolgt mittels zwei Mauerdübeln die Wandmontage auf Putz. Die Bohrlöcher (37) und (38) sind für das Aufschrauben des Montageblocks (3) auf der Grundplatte (1) vorgesehen. Die Bohrungen (39/40/41) auf der GrundDlatte (1) sind für deren Befestigung auf den Abstandsbolzen (32/33/34) bestimmt. Figur 4 zeigt im verkleinerten Maßstab 1:11 in Vorder- und Seitenansicht die wandmontierte und anschlußfertige Analognebenuhr mit 1200 mm Zifferblattdurchmesser sowie ein 90-Grad-Zeitmarkensegment und die Art seiner Wandmontage.

## Patentansprüche

1. Elektronische Analognebenuhr mit einem Minutenzeiger und einem Stundenzeiger, wobei ein mit dem Minutenzeiger drehfest verbundener Minutentrieb und ein mit dem Stundenzeiger drehfest verbundenes Stundenrad über ein Getriebe mit einem Untersetzungsverhältnis von 12:1 miteinander gekoppelt sind und die Zeitfortschaltung des Minutenzeigers durch ein mit diesem gekoppeltes und synchron umlaufendes Schrittschaltwerk, welches ein Exzenterhebelgewicht antreibt, erfolgt,
dadurch gekennzeichnet,
daß das Exzenterhebelgewicht mittels eines Gewichtsträgers in einem Lagerträger koaxial zur Minutenwelle des Schrittschaltwerkes drehbar gelagert ist.

2. Analognebenuhr nach Anspruch 1,
dadurch gekennzeichnet,
daß mit der Minutenwelle des Schrittschaltwerkes eine Schiene verbunden ist, welche mit dem Gewichtsträger und/oder dem Exzenterhebelgewicht zu dessen Mitnahme in Umfangsrichtung zusammenwirkt.

3. Analognebenuhr nach Anspruch 2,
dadurch gekennzeichnet,
daß der Gewichtsträger an seinem Ende abgewinkelt und zu einer Gabel erweitert ist, in welche die Schiene eingreift.

4. Analognebenuhr nach Anspruch 1,
dadurch gekennzeichnet,
daß zur Ausbalancierung des Minutenzeigers und ggfs. eines Minutenzeigerträgers zwei Schiebegewichte vorgesehen sind, welche in unterschiedlichen Richtungen verschiebbar sind.

5. Analognebenuhr nach Anspruch 4,
dadurch gekennzeichnet,
daß ein Schiebegewicht in radialer Richtung und das andere Schiebegewicht in tangentialer Richtung des Minutenzeigers verschiebbar ist.

6. Analognebenuhr nach Anspruch 5,
dadurch gekennzeichnet,
daß das in radialer Richtung verschiebbare Schiebegewicht am Zeigerschaft des Minutenzeigerträgers und das in tangentialer Richtung verschiebbare Schiebegewicht am Schrittschaltwerk, welches am Minutenzeigerträger befestigt ist, angeordnet ist.

7. Analognebenuhr nach Anspruch 4,
dadurch gekennzeichnet,
daß am Minutenzeigerträger gegenüber dem Schrittschaltwerk zusätzlich ein Festgewicht angeordnet ist.

8. Analognebenuhr nach Anspruch 1,
dadurch gekennzeichnet,
daß am Minutenzeiger oder dem Minutenzeigerträger zur Feinjustierung ein Drehgewicht vorgesehen ist.

9. Analognebenuhr nach Anspruch 1,
dadurch gekennzeichnet,
daß ein Schutzgehäuse umfassend einen Boden und einen zylindrischen Rand vorgesehen ist, daß der Stundenzeiger und der Minutenzeiger über den äußeren Rand des Schutzgehäuses zur Wand hin abgewinkelt sind und daß die Rotationsebenen der Zeigerspitzen mit geringem gegenseitigen Abstand knapp über dem Zeitmarkenreif liegen.

10. Analognebenuhr nach Anspruch 1,
dadurch gekennzeichnet,
daß der Zeitmarkenreif aus vier gleichen 90°-Segmenten besteht.

## Claims

1. Electronic analog secondary clock with a minute hand and an hour hand, a minute drive non-rotatably connected to the minute hand and an hour wheel non-rotatably connected to the hour hand being connected to each other by a gear train with a reduction ratio of 12:1 and the time stepping of the minute hand taking place due to a stepping machanism connected thereto and rotating in synchronism, which drives an eccentric lever weight, characterised in that the eccentric lever weight is mounted to rotate coaxially with respect to the minute shaft of the stepping mechanism by means of a weight holder in a bearing support.

2. Analog secondary clock according to Claim 1, characterised in that connected to the minute shaft of the stepping mechanism is a bar, which cooperates with the weight holder and/or the eccentric lever weight for its entrainment in the peripheral direction.

3. Analog secondary clock according to Claim 2, characterised in that the weight holder is bent at its end and enlarged to form a fork, in which the bar engages.

4. Analog secondary clock according to Claim 1, characterised in that provided for counterbalancing the minute hand and possibly a minute hand carrier are two sliding weights, which are able to move in different directions.

5. Analog secondary clock according to Claim 4, characterised in that one sliding weight is able to move in the radial direction and the other sliding weight is able to move in the tangential direction of the minute hand.

6. Analog secondary clock according to Claim 5, characterised in that the sliding weight able to move in the radial direction is located on the hand shaft of the minute hand carrier and the sliding weight able to move in the tangential direction is located on the stepping mechanism, which is attached to the minute hand carrier.

7. Analog secondary clock according to Claim 4, characterised in that a fixed weight is additionally located on the minute hand carrier opposite the stepping mechanism.

8. Analog secondary clock according to Claim 1, characterised in that a rotary weight is provided on the minute hand or the minute hand carrier for fine adjustment.

9. Analog secondary clock according to Claim 1, characterised in that a protective housing comprising a base and a cylindrical rim is provided, that the hour hand and the minute hand are bent over the outer rim of the protective housing towards the wall and that the planes of rotation of the tips of the hands lie at a short mutual distance exactly above the time marking ring.

10. Analog secondary clock according to Claim 1, characterised in that the time marking ring consists of 4 identical 90° segments.

## Revendications

1. Horloge analogique électronique, asservie, comportant une aiguille des minutes et une aiguille des heures, où un entraînement des minutes, raccordé à l'aiguille des minutes de façon à résister à la torsion, et une roue des heures, raccordée à l'aiguille des heures de façon à résister à la torsion, étant couplés entre eux par le biais d'un mécanisme présentant un rapport de réduction de 12:1 et la progression temporelle de l'aiguille des minutes s'effectuant au moyen d'un mécanisme pas à pas, couplé à cette aiguille et tournant de façon synchrone, qui entraîne un poids de levier de réglage, caractérisée en ce que le poids de levier de réglage repose en rotation, au moyen d'un support de poids, dans un support de palier de façon coaxiale par rapport à l'arbre des minutes du mécanisme pas à pas.

2. Horloge analogique asservie, ---- selon la revendication 1, caractérisée en ce qu'un rail est raccordé à l'arbre des minutes du mécanisme pas à pas, rail qui interagit avec le support de poids et/ou avec le poids de levier de réglage pour l'entraîner dans le sens circonférentiel.

3. Horloge analogique asservie, selon la revendication 2, caractérisée en ce que le support de poids est replié à son extrémité et s'élargit pour former une fourche dans laquelle engrène le rail.

4. Horloge analogique asservie, selon la revendication 1, caractérisée en ce que, pour équilibrer l'aiguille des minutes et éventuellement un support d'aiguille des minutes, il est prévu deux poids mobiles qui peuvent être déplacés dans différentes directions.

5. Horloge analogique asservie, selon la revendication 4, caractérisée en ce qu'un poids mobile peut être déplacé dans la direction radiale et l'autre poids mobile peut être déplacé dans la direction tangentielle de l'aiguille des minutes.

6. Horloge analogique asservie, selon la revendication 5, caractérisée en ce que le poids mobile pouvant être déplacé dans le sens radial est disposé sur le fût d'aiguille de l'aiguille des minutes et le poids mobile pouvant être déplacé dans le sens tangentiel est disposé sur le mécanisme pas à pas, qui est fixé sur le support d'aiguille des minutes.

7. Horloge analogique asservie, selon la revendication 4, caractérisée en ce qu'un poids fixe est disposé à titre supplémentaire sur le support d'aiguille des minutes en face du mécanisme pas à pas.

8. Horloge analogique asservie, selon la revendication 1, caractérisée en ce qu'il est prévu, pour le réglage fin, un poids rotatif sur l'aiguille des minutes ou sur le support d'aiguille des minutes.

9. Horloge analogique asservie, selon la revendication 1, caractérisée en ce qu'il est prévu un boîtier de protection englobant un fond et un bord cylindrique, en ce que l'aiguille des heures et l'aiguille des minutes sont repliées au-dessus du bord extérieur du boîtier de protection en direction de la paroi et en ce que les plans de rotation des pointes d'aiguilles sont situés, avec un faible écart entre eux, un peu au-dessus de l'anneau portant les repères temporels.

10. Horloge analogique asservie, selon la revendication 1, caractérisée en ce que l'anneau portant les repères temporels est composé de quatre segments de 90° égaux.
